# EUROPÄISCHE PATENTSCHRIFT

(11) **EP 0 497 123 B1**
(45) Veröffentlichungstag und Bekanntmachung des Hinweises auf die Patenterteilung: **03.01.1996**
(21) Anmeldenummer: 92100396.8
(22) Anmeldetag: 11.01.1992
(51) Int. Cl.: E04H 3/24

(54) **Schwenkgelenk für neigbare Gedecke**
Hinge for tiltable decks
Articulation pour planchers inclinables

(30) Priorität: 30.01.1991 AT 195/91
(43) Veröffentlichungstag der Anmeldung: 05.08.1992
(73) Patentinhaber: WAAGNER-BIRO AKTIENGESELLSCHAFT, A-1221 Wien (AT)
(72) Erfinder: Toth, Franz, A-1220 Wien (AT)
(74) Vertreter: Wallner, Gerhard, Dipl.-Ing.

(56) Entgegenhaltungen:
- DE-B- 1 265 968
- DE-C- 666 301
- FR-A- 1 303 764
- GB-A- 900 239
- GB-A- 1 149 485

## Beschreibung

Die Erfindung betrifft ein Schwenkgelenk für gegenüber einer Stützkonstruktion neigbare Gedecke wie Fußböden, welches im wesentlichen aus zwei relativ zueinander bewegbaren Bauteilen besteht, dessen Gleitflächen von der Drehachse des Gelenkes entfernt und der Drehpunkt der beiden Bauteile vom Rand des Gedeckes entfernt angeordnet sind.

Für feste Bühnenböden ist aus der DE-A-1265968 eine Gelenkkonstruktion bekannt, bei der die Bolzengleitflächen durch eine Zylindergleitfläche ersetzt ist und die Drehachse also räumlich entfernt von den Gleitflächen angeordnet ist. Diese Konstruktion ist bedingt durch die große Zylindergleitfläche sehr platzaufwendig und daher für Podien, die von einem Niveau unterhalb des Bühnenniveaus über denselben gehoben werden, nicht verwendbar.

Aus der FR-A-1 303 764 ist ein Schwenkgelenk für Möbeltüren bekannt, bei welchem die Bolzengleitfläche durch zwei in Schlitzen gleitenden Bolzen ersetzt ist, wobei jedoch nur in einer Stellung eine stufenlose Oberfläche möglich ist, sodaß für neigbare Gedecke kein Anwendungsbereich gegeben ist.

Die bekannten Gelenke mit einer vom Spalt entfernt angeordneten Drehachse weisen den Nachteil auf, daß bei einer Drehung des Gelenkes bzw. bei einer Verschwenkung des Gedeckes die äußere Kante des Gedeckes in der Nähe des Drehpunktes schon bei einer geringfügigen Drehung gegenüber dem ursprünglichen ungedrehten Gedeck vorspringt und somit über den Systembereich hinausragt. Zum Beispiel, wenn ein Gelenk 300 mm horizontal von der Systemkante entfernt und ca. 60 mm unter der Oberfläche liegt, so springt die Kante beim Verschwenken um ca. 11° um 10,5 mm (über das System) vor. Ein weiterer Nachteil liegt in der bei der Verschwenkung entstehenden Stufe.

Da der theoretische Spalt (Toleranz) zwischen zwei Podien bzw. einem Podium und dem "Festland" nur ca. 10 mm beträgt, ist beim Verschwenken einer Plattform und anschließendem Heben oder Senken eine Kollision nicht zu verhindern.

Es ist daher für den Bühnenbau unbedingt notwendig,daß das Schwenkgelenk einer neigbaren Plattform so konstruiert wird, daß die Podiumkante nicht oder maximal 1 mm aus seinem Systemmaß hinausragt.

Die Erfindung hat es sich zur Aufgabe gestellt, den Schwierigkeiten zu begegnen und ist dadurch gekennzeichnet, daß die Gleitflächen von zwei in einem Winkel geneigten Schlitzen sowie in diesen Schlitzen gleitenden Drehbolzen gebildet ist, wobei im ersten Bauteil mindestens einer von zwei Schlitzen und im zweiten Bauteil mindestens einer von zwei Drehbolzen deren Abstand gleich dem Vertikalkabstand der Oberfläche des Gedeckes von der Mlttellinie des horizontalen Schlitzes ist, angeordnet sind und daß die Vertikalebenen zu der Schlitzrichtung durch die Achse des im Schlitz gleitenden Drehbolzens sich an der Oberfläche des Gedeckes schneiden. Wesentliche Ausgestaltungen sind in den Unteransprüchen 2 - 5 angegeben.

Die Erfindung ist in der Fig. 2 beispielsweise und schematisch dargestellt.

Fig. 1 zeigt ein bekanntes Schwenkgelenk, bei dem auf einer vertikalen Stützkonstruktion 8 ein schwenkbarer Teil 7 angeordnet ist, der in der verschwenkten Lage 7' strichliert dargestellt ist. Man erkennt deutlich, daß der Punkt 9 des schwenkbaren Teiles 7 während der Schwenkung die Systemgrenze 10 verläßt, so daß neben einer Absenkung 11 auch eine Horizontalverschiebung 12 gegeben ist. Beide Verschiebungen lassen sich durch die Erfindung egalisieren, indem, wie in Fig. 2 dargestellt, das Drehgelenk 13 in Fig. 1 auf zwei Drehbolzen 3,4 aufgespalten wird, die in zwei Schlitzen 1,2 gelagert sind. Werden hiebei die fertigungstechnisch einfachsten Schlitze gefertigt, so liegt Schlitz 1 etwa horizontal und der Schlitz 2 etwa um 45° hiezu geneigt, wobei es natürlich auf den Abstand der Drehbolzen 3,4 sowie des Vertikalabstandes des Drehbolzens 3 von der Oberkante 14 des Gedekkes wie z.B. Fußboden ankommt. Durch die Neigung des Schlitzes 1 läßt sich z.B. der Absenkung des Punktes 9 auf 9' entgegenwirken, wozu eine Neigung des Schlitzes etwa parallel zur maximalen Neigung des Gedeckes des schwenkbaren Teiles 7 bzw. 7' erforderlich ist. Eine entsprechende Neigung des Schlitzes 2 wäre dann angebracht. Die Neigung der beiden Schlitze unter 45° bestimmt sich beispielsweise aus der Drehbolzenentfernung,wenn diese etwa dem Abstand des Drehbolzens 3 von der Gedeckoberkante 14 entspricht. Mit anderen Worten sollen sich die Ebenen senkrecht zu der Schlitzrichtung durch die Achse der Drehbolzen an der Oberfläche des Gedeckes schneiden. In der Fig. 2 ist ferner die Lage der Drehbolzen 3' und 4' in der verschwenkten Lage gemäß Gedeckneigung 7 auf 7' in strichlierter Form dargestellt. Da die Schlitze kinematische Drehpunkte sind, die in erster Annäherung als gerade Schlitze ausgebildet sind,sind sie leicht fertigungstechnisch beherrschbar. Da die Gedecke nicht nur auf der einen Seite angehoben sondern auch abgesenkt werden könnten, sollten die Schlitze in der Mittellage V-förmig geknickt werden, so daß bei einer negativen Neigung des Gedeckes, wenn die relative Lage des Drehbolzens, beispielsweise wie in der Zeichnung, nach links wandert, der Drehbolzen etwas nach oben gehoben wird, wobei auch hier die Schenkelneigung etwa der Gedeckneigung entsprechen sollte. Diese Form wäre allerdings fertigungstechnisch am ungünstigstenherzustellen. Günstiger wäre eine entsprechendeflache Kreisbogengestaltung der Schlitze oder zumindest des Schlitzes 3. Damit würde aber erreicht, daß in erster Annäherung in allen Schwenklagen der Punkt 9' im Bereich des Punktes 9 bleibt, und die Abweichungen 11 und 12 in Fig. 2 praktisch nicht zu berücksichtigen wären.

In Fig. 2 wurde angenommen, daß die Drehbolzen mit dem schwenkbaren Gedeck verbunden sind, während die Langlöcher bzw. die Schlitze 1,2 mit dem feststehenden Teil 8 verbunden sind. Im Rahmen der Erfindung ist es aber durchaus möglich, die Bolzen mit dem feststehenden Teil 8 zu verbinden und die Schlitze im schwenkbaren Teil 7 anzuordnen.

Eine Hauptanwendung der Erfindung ist im Bühnenbau bei absenkbaren Podien mit schwenkbarem Boden bzw. bei gekuppelten Bühnenwagen mit neigbaren Gedecken.

## Patentansprüche

1. Schwenkgelenk für gegenüber einer Stützkonstruktion neigbare Gedecke, wie Fußböden, welches im wesentlichen aus zwei relativ zueinander bewegbaren Bauteilen besteht, dessen Gleitflächen von der Drehachse des Gelenkes und der Drehpunkt der beiden Bauteile vom Rand des Gedeckes entfernt angeordnet sind, dadurch gekennzeichnet, daß die Gleitflächen von zwei dazu in einem Winkel geneigtenen Schlitzen (1, 2) sowie in diesen gleitenden Drehbolzen (3, 4) gebildet ist, wobei im ersten Bauteil mindestens einer von zwei Schlitzen (1, 2) und im zweiten Bauteil mindestens einer von zwei Drehbolzen (3, 4,) deren Abstand gleich dem Vertikalkabstand der Oberfläche des Gedeckes von der MIttellinie des horizontalen Schlitzes (1) ist, angeordnet sind und daß die Ebenen senkrecht zu der Schlitzrichtung durch die Achse des im Schlitz (1, 2) gleitenden Drehbolzens (3, 4) sich an der Oberfläche des Gedeckes schneiden.

2. Schwenkgelenk nach Anspruch 1, dadurch gekennzeichnet, daß die Drehbolzen (3, 4) oder Schlitze (1, 2) im schwenkbaren Teil (7) angeordnet sind.

3. Schwenkgelenk nach Anspruch 1, dadurch gekennzeichnet, daß ein Schlitz (2) kreisbogenförmig gebogen ist.

4. Schwenkgelenk nach Anspruch 1, dadurch gekennzeichnet, daß ein Schlitz (2) etwa parallel zur maximalen Neigung des Gedeckes angeordnet ist.

5. Schwenkgelenk nach Anspruch 1, dadurch gekennzeichnet, daß ein Schlitz (1) horizontal angeordnet ist.

## Claims

1. Hinge for decks to be tilted with reference to a supporting structure such as floors which mainly consists of two structural elements which can be moved with reference to each other and the gliding plane of which is arranged at a distance from the rotation axis of the hinge and the pivot of the two elements is arranged at a distance from the edge of the deck, characterized in that the gliding planes are constituted by two inclined slots (1, 2) and turning pins (3, 4) gliding in them, whereby in the first element at least one of two slots (1, 2) and in the second element at least one of two turning pins (3, 4) is arranged whose distance is equal to the vertical distance from the surface of the deck to the center line of the horizontal slot (1) and that the planes in vertical position with reference to the direction of the slots intersect on the surface of the deck through the axis of the turning pins (3, 4) gliding in the slots (1, 2).

2. Hinge according to claim 1, characterized in that the turning pins (3, 4) or the slots (1, 2) are located in the tiltable part (7).

3. Hinge according to claim 1, characterized in that one slot (2) is bent in a circle.

4. Hinge according to claim 1, characterized in that one slot (2) is located in approximately parallel position to the maximum inclination of the deck.

5. Hinge according to claim 1, characterized in that one slot is located in horizontal position.

## Revendications

1. Articulation pour couvertures telles que planchers inclinables par rapport à une construction de support qui principalement consiste en deux éléments mobiles l'un par rapport à l'autre et dont les surfaces de glissement sont arrangées dans une position éloignée de l'axe de rotation de l'articulation et le centre de rotation des deux éléments est arrangé dans une position éloigné du bord de la couverture, caractérisée en ce que les surfaces de glissement sont formées par deux fentes (1, 2) inclinées par rapport à ces surfaces de glissement et par des pivots (3, 4) qui glissent dans ces fentes, au moins une des deux fentes (1, 2) étant arrangée dans le premier élément et au moins un des deux pivots (3, 4) étant arrangé dans le deuxième élément, la distance entre les deux pivots étant égale à la distance verticale entre la surface de la couverture et la ligne médiane de la fente horizontale (1) et les plans en position verticale par rapport à la direction des fentes se coupent sur la surface de la couverture à travers l'axe des pivots (3, 4) glissant dans les fentes (1, 2).

2. Articulation suivant revendication 1, caractérisée en ce que les pivots (3, 4) ou fentes (1, 2) sont arrangés dans la partie pivotante (7).

3. Articulation suivant revendication 1, caractérisée en ce qu'une fente (2) est courbée en forme d'arc de cercle.

4. Articulation suivant revendication 1, caractérisée en ce qu'une fente (2) est arrangée en position à peu près parallèle à l'inclination maximale de la couverture.

5. Articulation suivant revendication 1, caractérisée en ce qu'une fente (1) est arrangée en position horizontale.
